# EUROPÄISCHE PATENTSCHRIFT

(11) **EP 4 488 066 B1**
(45) Veröffentlichungstag und Bekanntmachung des Hinweises auf die Patenterteilung: **28.01.2026**
(21) Anmeldenummer: 23184314.5
(22) Anmeldetag: 07.07.2023
(51) Int. Cl.: B41F 23/00, B27N 7/00

(54) **VERFAHREN UND VORRICHTUNG ZUM BEDRUCKEN EINES PLATTENFÖRMIGEN WERKSTÜCKES**
METHOD AND DEVICE FOR PRINTING A PLATE-SHAPED WORKPIECE
PROCÉDÉ ET DISPOSITIF D'IMPRESSION D'UNE PIÈCE EN FORME DE PLAQUE

(43) Veröffentlichungstag der Anmeldung: 08.01.2025
(73) Patentinhaber: SWISS KRONO Tec AG, 6004 Luzern (CH)
(72) Erfinder: DICKE, Sebastian, 16868 Bantikow (DE)
(74) Vertreter: Gramm, Lins & Partner Patent- und Rechtsanwälte PartGmbB

(56) Entgegenhaltungen:
- JP-A- 2008 194 827
- US-A1- 2021 046 782

## Beschreibung

Die Erfindung betrifft ein Verfahren zum Bedrucken eines plattenförmigen Werkstückes mittels einer Digitaldruckanlage, die wenigstens ein Farbauftragswerk zum Aufbringen von Drucktinte aufweist, wobei die Drucktinte eine Tintentemperatur aufweist, wenn sie auf das Werkstück aufgebracht wird. Die Erfindung betrifft zudem eine Vorrichtung zum Durchführen eines derartigen Verfahrens.

Ein derartiges Verfahren ist beispielsweise aus der US 2021/046782 A1 bekannt, wobei zwei Schichten Drucktinte aufgebracht und später verpresst werden.

Die JP 2008 194827 A befasst sich mit einer Drucktinte, die besonders widerstandsfähig gegen Ausbleichen und Verwittern ist.

Das Bedrucken eines plattenförmigen Werkstückes ist für viele Anwendungen heute gängiger Stand der Technik und wird beispielsweise beim Herstellen von Fußbodenpaneelen, Möbelbauteilen oder Arbeitsplatten verwendet. Dabei werden Holz-, Stein- oder Fantasiedekore auf plattenförmige Kerne gedruckt, die beispielsweise eine Holzwerkstoffplatte beinhalten. Die Digitaldruckanlagen, die dabei zum Einsatz kommen, beinhalten oft Grundierungsbauteile, um die zu bedruckenden Plattenkerne in gegebenenfalls mehreren Schritten weiß zu grundieren. Dabei wird jede einzelne aufgebrachte Grundierungsschicht im Verfahren, also Inline, getrocknet, ohne die Platten auf ihren Transportbändern zu stoppen. Dadurch wird viel Wärmeenergie benötigt, die in das Verfahren und damit in die Digitaldruckanlage eingebracht wird. Die zu bedruckenden Kerne erreichen dabei Temperaturen von mehr als 70 °C und werden oft mit einer Temperatur von beispielsweise 55 °C dem Farbauftragswerk zugeführt. Dies hat mehrere Nachteile. Durch die warmen Platten, die oftmals mit mehreren Schichten Grundierung versehen sind, wird eine große Menge Flüssigkeit und Feuchtigkeit in die Digitaldruckanlage eingebracht. Zudem ist es beispielsweise aus der EP 2 927 003 A1 bekannt, dass die Temperatur des zu bedruckenden Werkstückes einen signifikanten Einfluss auf das Druckergebnis hat. Sie hat Einfluss auf die Viskosität der aufgebrachten Tintentröpfchen und damit auf den optischen Eindruck des hergestellten Dekors, beispielsweise die Farbsättigung und die Schärfe der hergestellten Abbildung.

Um zumindest die Reproduzierbarkeit des Druckergebnisses gewährleisten zu können, wird daher in der EP 2 927 003 A1 vorgeschlagen, die zu bedruckende Oberfläche auf eine Temperatur innerhalb eines vorbestimmten Wertebereiches zu erwärmen oder abzukühlen. Für das Bedrucken von Papier stellen sich weitere Schwierigkeiten, da die durch das warme Werkstück eingebrachte Feuchtigkeit die Oberflächenbeschaffenheit, beispielsweise die Welligkeit, eines Druckpapiers deutlich stärker beeinflusst, als dies bei einem festen Werkstück, beispielsweise einer Holzwerkstoffplatte, der Fall wäre. Aus der EP 2 206 605 B2 ist es daher bekannt, unterschiedliche Klimazonen mit unterschiedlicher Raum-Luftfeuchtigkeit zu erzeugen, in denen unterschiedliche Teile des eigentlichen Druckverfahrens stattfinden. Dies hat einen hohen apparativen Aufwand und einen großen Energiebedarf zur Folge, wodurch das Verfahren kompliziert und kostenintensiv wird.

Der Erfindung liegt daher die Aufgabe zugrunde, ein Verfahren und eine Vorrichtung vorzuschlagen, mit denen die Nachteile aus dem Stand der Technik zumindest abgemildert, bestenfalls überwunden werden.

Die Erfindung löst die gestellte Aufgabe durch ein Verfahren gemäß dem Oberbegriff des Anspruchs 1, welches sich dadurch auszeichnet, dass das Werkstück in einer Temperiereinrichtung auf eine vorbestimmte Werkstücktemperatur gebracht wird, bevor es dem Farbauftragswerk zugeführt wird, wobei die vorbestimmte Werkstücktemperatur von der Tintentemperatur abhängt. Der Erfindung liegt die Erkenntnis zugrunde, dass es keine absolute Werkstücktemperatur gibt, die unabhängig von anderen Parametern immer das optimale Druckergebnis liefert. Vielmehr hängt die vorbestimmte Werkstücktemperatur von der Temperatur der verwendeten Tinte ab. Allgemein hat sich gezeigt, dass eine höhere Tintentemperatur auch eine höhere vorbestimmte Werkstücktemperatur zur Folge hat.

Die verwendete Digitaldruckanlage verfügt vorzugsweise über eine elektrische Steuerung, beispielsweise eine elektronische Datenverarbeitungseinrichtung, die eingerichtet ist, Sensordaten, beispielsweise von Temperatursensoren, zu verarbeiten. Ein solcher Temperatursensor, der ebenfalls Teil der Digitaldruckanlage sein kann, wird beispielsweise verwendet, um die Temperatur der verwendeten Drucktinte zu bestimmen. Der vom Sensor erfassten Messwerte wird der elektrischen Steuerung übergeben, die daraus eine vorbestimmte Werkstücktemperatur errechnet. Wenigstens ein weiterer Temperatursensor, der ebenfalls Teil der Digitaldruckanlage sein kann, wird verwendet, um die aktuelle Werkstücktemperatur, also den Ist-Wert der Werkstücktemperatur, zu bestimmen. Auch dieser Messwert wird der elektrischen Steuerung übergeben, die die so ermittelte aktuelle Werkstücktemperatur mit der vorbestimmten Werkstücktemperatur vergleicht und eingerichtet ist, die Temperiereinrichtung so zu steuern, dass die aktuelle Werkstücktemperatur der vorbestimmten Werkstücktemperatur angeglichen wird.

Die Temperiereinrichtung verfügt vorzugsweise über wenigstens ein Heizelement, um die aktuelle Werkstücktemperatur zu erhöhen und/oder über wenigstens ein Kühlelement, um die aktuelle Werkstücktemperatur zu reduzieren. Die elektrische Steuerung ist eingerichtet, diese Elemente in Abhängigkeit der Messwerte der Sensoren zu steuern.

Vorzugsweise weisen die Tintentemperatur und die vorbestimmte Werkstücktemperatur eine Differenz von höchstens 10 °C, vorzugsweise von höchstens 5 °C, besonders bevorzugt höchstens 2 °C auf. Vorzugsweise beträgt die Tintentemperatur wenigstens 20°C, vorzugsweise wenigstens 25°C, besonders bevorzugt wenigstens 30 °C und höchstens 40 °C, bevorzugt höchstens 38 °C, besonders bevorzugt höchstens 35 °C.

Durch die geringe Temperaturdifferenz zwischen der Tintentemperatur und der vorbestimmten Werkstücktemperatur kommt es beim Aufbringen der Drucktinte innerhalb des wenigstens einen Farbauftragswerkes auf das plattenförmige Werkstück nur zu einer geringen Kondensatbildung im Bereich der Druckköpfe des wenigstens einen Farbauftragswerkes. Dies ist von Vorteil, da Kondensat an Druckköpfen einerseits die empfindliche Elektronik beeinflussen kann und andererseits einen negativen Einfluss auf den Prozess der Tröpfchenbildung der Drucktinte am Druckkopf hat.

Vorzugsweise weist die Digitaldruckanlage mehrere Farbauftragswerke zum Aufbringen von Drucktinte verschiedener Farben auf, wobei die Tintentemperaturen benachbarter Farbauftragswerke sich um höchstens 1,5 °C, bevorzugt höchstens 1,3 °C, besonders bevorzugt höchstens 1,0 °C unterscheiden. Vorzugsweise ist die vorbestimmte Werkstücktemperatur von der Tintentemperatur des ersten Farbauftragswerkes oder vom Durchschnitt aller Tintentemperaturen abhängig.

Vorteilhafterweise wird auf das Werkstück wenigstens eine Grundierung aufgebracht, bevor das Werkstück der Temperiereinrichtung zugeführt wird. Dabei wird vorzugsweise das Werkstück nach dem Aufbringen der wenigstens einen Grundierung getrocknet, bevor es der Temperiereinrichtung zugeführt wird. Für den Fall, dass die Grundierung in mehreren einzelnen Schichten aufgebracht wird, ist es von Vorteil, das Werkstück nach dem Aufbringen jeder einzelnen Schicht der Grundierung zu trocknen. Unabhängig davon, in wie vielen einzelnen Schichten die Grundierung aufgebracht wird, wird durch das Trocknen des Werkstückes vor dem Zuführen zu Temperiereinrichtung erreicht, dass die Menge der in die Temperiereinrichtung eingebrachten Feuchtigkeit reduziert wird.

Vorzugsweise wird das Werkstück in der Temperiereinrichtung auf die vorbestimmte Werkstücktemperatur abgekühlt.

Vorzugsweise ist die vorbestimmte Werkstücktemperatur ein Temperaturbereich, in dem die aktuelle Werkstücktemperatur liegen muss, damit das Werkstück dem Farbauftragswerk zugeführt werden kann. Der Temperaturbereich der vorbestimmten Werkstücktemperatur erstreckt sich beispielsweise über höchstens 5 °C, vorzugsweise über höchstens 3 °C, besonders bevorzugt über höchstens 1 °C. Alternativ dazu, die vorbestimmte Werkstücktemperatur als einen Temperaturbereich zu verstehen, kann die vorbestimmte Werkstücktemperatur auch ein exakter Wert sein, wobei das Werkstück in diesem Fall dem Farbauftragswerk zugeführt wird, wenn die Differenz zwischen der aktuellen Werkstücktemperatur und der vorbestimmten Werkstücktemperatur kleiner als ein vorbestimmter Grenzwert ist. Dieser Grenzwert beträgt beispielsweise 2,5 °C, vorzugsweise 1,5 °C, besonders bevorzugt 0,5 °C. In diesem Fall gilt die aktuelle Werkstücktemperatur als "auf die vorbestimmte Werkstücktemperatur gebracht", wenn die Differenz zwischen der aktuellen Werkstücktemperatur und der vorbestimmten Werkstücktemperatur kleiner als der vorbestimmte Grenzwert ist.

Vorzugsweise wird das Werkstück aussortiert, bevor es dem wenigstens einen Farbauftragswerk zugeführt wird, wenn wenigstens ein durch wenigstens einen Sensor gemessener Parameter nicht in einem vorbestimmten Wertebereich liegt, wobei das Werkstück dann vorzugsweise einer Nachbehandlung unterzogen wird, um den wenigstens einen Parameter so zu beeinflussen, dass er nach der Nachbehandlung in dem vorbestimmten Wertebereich liegt. Ist der Parameter die Feuchtigkeit des zu bedruckenden Werkstückes, wird das Werkstück beispielsweise aussortiert, wenn die Feuchtigkeit zu hoch ist, um ein ausreichend gutes Druckbild zu erreichen. Die Nachbehandlung beinhaltet dann die Trocknung des zu bedruckenden Werkstückes. Ist der Parameter die Welligkeit der zu bedruckenden Oberfläche des Werkstückes, wird das Werkstück beispielsweise aussortiert, wenn die Welligkeit zu hoch ist. Die Nachbehandlung beinhaltet dann eine Glättung der Oberfläche.

Die Erfindung löst die gestellte Aufgabe zudem durch eine Vorrichtung zum Durchführen eines Verfahrens der hier beschriebenen Art, wobei die Vorrichtung eine Digitaldruckanlage mit wenigstens einem Farbauftragswerk, eine Temperiereinrichtung und eine elektrische Steuerung aufweist, die eingerichtet ist, ein hier beschriebenes Verfahren durchzuführen.

Vorzugsweise verfügt die Vorrichtung über wenigstens ein Auftragswerk für eine Grundierung und/oder die Digitaldruckanlage verfügt über mehrere Farbauftragswerke.

In einer bevorzugten Ausgestaltung verfügt die Vorrichtung über wenigstens einen Trockner, der in Prozessrechnung hinter wenigstens einem Farbauftragswerk der Digitaldruckanlage angeordnet ist. Besonders bevorzugt verfügt die Vorrichtung über einen Trockner für jedes Farbauftragswerk und/oder für jedes Auftragswerk für eine Grundierung, wobei jeder Trockner in Prozessrichtung hinter dem jeweiligen Auftragswerk angeordnet ist. Ist dies bedeutet, dass das zu bedruckende Werkstück zunächst in dem Auftragswerk mit Grundierung oder Tinte beaufschlagt wird und anschließend vom Trockner getrocknet wird.

Vorzugsweise verfügt die Temperiereinrichtung über wenigstens einen Temperatursensor zum Bestimmen einer aktuellen Werkstücktemperatur des Werkstückes, wobei der Sensor eingerichtet ist, Sensordaten an die elektrische Steuerung zu übermitteln.

Vorzugsweise verfügt die Temperiereinrichtung über wenigstens ein Temperierelement, vorzugsweise über wenigstens ein Heizelement und/oder wenigstens ein Kühlelement, durch das die aktuelle Werkstücktemperatur des Werkstückes beeinflussbar ist.

Die elektrische Steuerung ist eingerichtet, die aktuelle Werkstücktemperatur der zu bedruckenden Oberfläche des Werkstückes zu überwachen. Dies bedeutet insbesondere, dass in regelmäßigen zeitlichen Abständen die aktuelle Werkstücktemperatur von dem wenigstens einen Temperatursensor an die elektrische Steuerung übermittelt wird, die diese aktuelle Werkstücktemperatur mit der vorbestimmten Werkstücktemperatur vergleicht.

Vorzugsweise ist der wenigstens eine Temperatursensor eingerichtet, die aktuelle Werkstücktemperatur ortsaufgelöst zu bestimmen. Vorzugsweise sind dafür mehrere Temperatursensoren vorhanden, die beispielsweise über die Breite des Werkstückes angeordnet sind und ortsaufgelöst die aktuelle Werkstücktemperatur messen und die Messdaten an die elektrische Steuerung übermitteln.

Bevorzugt ist das Temperierelement eingerichtet, die aktuelle Werkstücktemperatur des Werkstückes ortsaufgelöst zu beeinflussen. Dazu ist es von Vorteil, wenn das Temperierelement mehrere Heizelemente und/oder mehrere Kühlelemente aufweist, die jeweils eingerichtet sind, die aktuelle Werkstücktemperatur nur in einem Bereich der Oberfläche zu beeinflussen.

Vorzugsweise herrscht innerhalb der Temperiereinrichtung die vorbestimmte Werkstücktemperatur, wobei die elektrische Steuerung eingerichtet ist, das Werkstück erst dann aus der Temperiereinrichtung zu dem wenigstens einen Farbauftragswerk zu leiten, wenn eine Differenz zwischen der aktuellen Werkstücktemperatur und der vorbestimmten Werkstücktemperatur kleiner als der vorbestimmte Grenzwert ist oder die aktuelle Werkstücktemperatur innerhalb des Bereiches liegt, der durch die vorbestimmte Werkstücktemperatur definiert ist.

Vorzugsweise verfügt die Vorrichtung über eine Sortiereinrichtung, um ein Werkstück auszusortieren, bevor es dem wenigstens einen Farbauftragswerk zugeführt wird. Vor vorzugsweise ist dieser Sortiereinrichtung eingerichtet, das Werkstück dann einer weiteren Arbeitsstation zuzuführen, in der eine Nachbehandlung stattfinden kann.

Besonders bevorzugt verfügt die Vorrichtung, beispielsweise als Teil der Temperiereinrichtung, über eine Auffangeinrichtung, die es der Vorrichtung ermöglicht, einzelne Werkstücke so lange in der Temperiereinrichtung verweilen zu lassen, bis die vorbestimmte Werkstücktemperatur erreicht ist. Dies kann beispielsweise durch eine Transportschleife, beispielsweise in Form eines Paternosters, erreicht werden. Die enthaltenen Werkstücke bewegen sich in dieser Transportschleife umlaufend auf einer geschlossenen Transportbahn. Bei jedem Umlauf besteht die Möglichkeit, das jeweilige Werkstück aus der Temperiereinrichtung oder der Auffangeinrichtung heraus zu leiten oder zu entnehmen und dem wenigstens einen Farbauftragswerk zuzuleiten. Dabei wird das Werkstück dem Farbauftragswerk zugeleitet, wenn die aktuelle Werkstücktemperatur der vorbestimmten Werkstücktemperatur entspricht. Anderenfalls verbleibt das Werkstück in der Transportschleife, bis die aktuelle Werkstücktemperatur der vorbestimmten Werkstücktemperatur entspricht.

Eine solche Auffangeinrichtung oder Transportschleife hat vorzugsweise zudem die Aufgabe, die Beschickung oder den Werkstückeinschub zum Farbauftragswerk zu beeinflussen und kann als Werkstückpuffer verwendet werden, wenn eine in Prozessrichtung spätere Einrichtung, beispielsweise das Farbauftragswerk, aufgrund einer Funktionsstörung nicht den erwarteten Durchsatz an Werkstücken aufweist. Die elektrische Steuerung der Vorrichtung ist in diesem Fall vorzugsweise eingerichtet, die Werkstücke so lange in der Auffangeinrichtung oder der Transportschleife zu belassen, bis die Störung aufgehoben ist und Werkstücke wieder dem Farbauftragswerk oder der weiteren Einrichtung zugeführt werden können.

Vorzugsweise verfügt das plattenförmige Werkstück über einen Kern oder besteht aus einem solchen. Der Kern ist vorzugsweise eine Holzwerkstoffplatte, beispielsweise eine MDF, HDF, OSB, Spanplatte oder eine Sperrholzplatte. Auch Platten, die eine Mischung aus Holzpartikeln und Kunststoff verwendet wird, sind bevorzugte Ausgestaltungen eines Kerns. Dies betrifft beispielsweise WPC (wood plastic composite)-Platten. Der Kern kann auch vollständig aus einem Kunststoff bestehen, beispielsweise in Form von Kunststoffplatten oder SPC (solid polymere core)-Platten. Auch Platten, die beispielsweise unter der Bezeichnung "Corepel" angeboten werden (siehe www.corepel.com) und die beispielsweise einen aus Holzfasern aufgebauten Innenkern haben, der von Harzen, vorzugsweise Hochleistungsharzen umgeben ist, können als Kern vorteilhaft sein. Der Kern ist vorzugsweise wenigstens 3 mm dick.

Ein Ausführungsbeispiel der Erfindung wird anhand eines konkreten Beispiels näher beschrieben. Bei einem Hersteller für Laminatfußbodendielen werden auf hochverdichteten Holzfaserplatten (HDF) mittels Digitaldruck Holz-, Stein- und Fantasiedekore gedruckt. Die Platten sind 2800 mm lang, 2070 mm breit und haben eine Stärke von 6 mm bis 12mm. Die Gesamtanlage hat eine Vorschubgeschwindigkeit von 80m/min bei einer Lücke zwischen zwei aufeinanderfolgenden Werkstücken von ca. 1500 mm. Die gesamte Vorrichtung beinhaltet eine automatisierte Plattenbeschickung sowie alle für das Verfahren notwendigen Elemente. Durch die Grundierungseinrichtung und deren Trocknungseinheiten erreichen die Platten Oberflächentemperaturen von über 70°C. Die Vorrichtung verfügt über eine Auffangeinrichtung in Form eines Paternosters, der in Prozessrichtung vor dem Farbauftragswerke angeordnet ist und der 100 Platten aufnehmen kann. Die Auffangeinrichtung ist in diesem Ausführungsbeispiel Teil der Temperiereinrichtung und hat die Möglichkeit, die dort enthaltenen Platten zu kühlen sowie auch einzeln oder gemeinsam über Strahler, die Strahlung im Bereich des nahen Infrarots (NIR) aussenden, zu erwärmen. Es werden alle vorgrundierten und/oder geprimerten Platten aus der Anlage aufgenommen. Für jede einzelne Platte wird die Oberflächentemperatur an neun Punkten gemessen und überwacht. Diese sind in Längsrichtung der platte vorn, in der Mitte und hinten, sowie in Querrichtung (der Breite) links, in der Mitte und rechts positioniert. Entscheidend ist und bewertet wird der Mittelwert dieser Messpunkte in diesem Ausführungsbeispiel. Die Tintentemperatur und damit in etwa die Temperatur der Druckköpfe beträgt 32°C (Toleranz +/-1 °C). Mittels der elektrischen Steuerung wird die Temperiereinrichtung so gesteuert, dass die aktuelle Werkstücktemperatur der Platten direkt vor dem Zuleiten an das Farbauftragswerk auf diese Temperatur, die also als vorbestimmte Werkstücktemperatur verwendet wird, eingestellt, indem sie vor der Zuleitung gekühlt oder erwärmt werden.

Eine weitere Temperaturüberwachung (ebenfalls 9 Messpunkte) direkt vor dem wenigstens einen Farbauftragswerk zeigt im Mittelwert einer Platte 32,8°C. Die aktuelle Werkstücktemperatur dieser Platte im Paternoster betrug direkt vor der Ausgabe an das Farbauftragswerk 30,8°C, demnach eine herabgesetzte Temperaturtoleranz um 2 °C. Die Temperaturüberwachung und -steuerung der elektrischen Steuerung stellte fest, dass sich die Oberflächentemperatur von der Ausgabe aus der Auffangeinrichtung bis unmittelbar vor dem Farbauftragswerk um 2°C wieder erwärmt und hat dies entsprechend berücksichtigt. Die Temperaturdifferenzen zwischen Tintentemperatur, Plattentemperatur im Paternoster und Plattentemperatur unmittelbar vor dem Farbauftragswerk variieren aufgrund von Umwelteinflüssen und werden vorzugsweise ständig angepasst und innerhalb vorgegebener Toleranzen gehalten. Durch die genaue Überwachung und Steuerung oder Plattenoberflächentemperatur tritt im Druckbereich keinerlei Kondensat durch starke Temperaturunterschiede der Materialien auf. Außerdem hatten die vorgrundierten Platten im Paternoster Zeit auszudünsten. Durch die nahezu identischen Materialtemperaturen im Druckbereich des Farbauftragswerkes kommt zu keinen Störungen oder technischen Ausfällen in Folge von Überhitzung durch heiße Platten.

Mithilfe der beiliegenden Zeichnung wird ein Ausführungsbeispiel der vorliegenden Erfindung näher erläutert. Es zeigt
Figur 1 - den schematischen Ablauf eines Verfahrens gemäß einem Ausführungsbeispiel der vorliegenden Erfindung.

Figur 1 zeigt schematisch einen möglichen Ablauf eines Verfahrens zum Bedrucken eines plattenförmigen Werkstückes. Zunächst werden die Werkstücke 2, die in Form eines Stapels 4 angeliefert oder bereitgestellt werden, vereinzelt und der Vorrichtung zum Durchführen des Verfahrens zugeleitet. Durch den schematisch dargestellten Computer 6, der bei fast allen Stationen, die bei dem Verfahren durchlaufen werden, dargestellt ist, wird die elektrische Steuerung dargestellt, die zur Steuerung der jeweiligen Station und vorzugsweise der gesamten Vorrichtung geeignet ist und verwendet wird.

Nach dem Vereinzeln der Werkstücke 2 werden diese einem Schleifer 8 zugeführt, in der die später zu bedruckende Oberfläche des Werkstücks 2 angeschliffen wird, um eine bessere Bedruckbarkeit zu erreichen. Dieser Schritt ist von Vorteil, jedoch für das Verfahren nicht notwendig. Anschließend werden die vereinzelten und an geschliffenen Werkstücke 2 in einer Heizung 10 vorgewärmt, bevor sie einem ersten Auftragswerk 12 zugeführt werden, bei dem sie mit einem transparenten Grundierauftrag versehen werden. Im anschließenden Trockner 14 wird die aufgebrachte Schicht getrocknet. Anschließend durchlaufen die Werkstücke 2 mehrere Auftragswerke 16 mit anschließenden Trockner 14, in denen im gezeigten Ausführungsbeispiel jeweils eine Schicht einer weißen Grundierung aufgebracht wird. Je nach Notwendigkeit können hier auch mehr oder weniger Auftragswerke durchlaufen werden.

Nachdem die Grundierung aufgebracht wurde, werden die Werkstücke 2 im gezeigten Ausführungsbeispiel einem weiteren Auftragswerk 18 zugeführt, in dem ein Primer auf die zu bedruckende Oberfläche aufgebracht wird. Auch diesem Auftragswerk 18 schließt sich ein Trockner 14 an.

Die so vorbereiteten Werkstücke werden einer Temperiereinrichtung 20 zugeführt, die im gezeigten Ausführungsbeispiel eine Auffangeinrichtung 22 aufweist. Diese ist als umlaufende Transportschleife ausgebildet, in der die einzelnen Werkstücke umlaufend gefördert werden. Die Temperiereinrichtung 20 verfügt über mindestens ein Heizelement 24 und wenigstens ein Kühlelement 26, die in Figur 1 nur schematisch dargestellt sind. Vorzugsweise sind mehrere Heizelemente 24 und mehrere Kühlelemente 26 vorhanden, die besonders bevorzugt einzelne Werkstücke 2 beeinflussen und so die Temperatur verändern können. Die Werkstücke 2 können auf zwei unterschiedlichen Wegen die Temperiereinrichtung 20 verlassen. Sollten die Werkstücke 2 nicht geeignet sein, dem weiteren Verfahren zugeführt zu werden, können Sie über die Sortiereinrichtung 28 aussortiert werden. Andernfalls werden sie nach einer Temperaturkontrolle 30 dem wenigstens einen Farbauftragswerk 32 zugeführt, dem sich im gezeigten Ausführungsbeispiel wieder ein Trockner 14 anschließt.

Danach wird auf die so bedruckte Oberfläche im gezeigten Ausführungsbeispiel noch eine Deckschicht in einem Auftragswerk 16 aufgebracht, die mit dem anschließenden Trockner 14 getrocknet wird, bevor das Werkstück 2 in der Kühlung 34 auf die endgültige Temperatur gekühlt und anschließend wieder als Stapel 4 bereitgestellt wird.

### Bezugszeichenliste

- 2: Werkstück
- 4: Stapel
- 6: Computer
- 8: Schleifer
- 10: Heizung
- 12: erstes Auftragswerk
- 14: Trockner
- 16: Auftragswerk
- 18: Auftragswerk
- 20: Temperiereinrichtung
- 22: Auffangeinrichtung
- 24: Heizelement
- 26: Kühlelement
- 28: Sortiereinrichtung
- 30: Temperaturkontrolle
- 32: Farbauftragswerk
- 34: Kühlung

## Patentansprüche

1. Verfahren zum Bedrucken eines plattenförmigen Werkstückes (2) mittels einer Digitaldruckanlage, die wenigstens ein Farbauftragswerk (32) zum Aufbringen von Drucktinte aufweist, wobei die Drucktinte eine Tintentemperatur aufweist, wenn sie auf das Werkstück (2) aufgebracht wird, **dadurch gekennzeichnet, dass** das Werkstück (2) in einer Temperiereinrichtung (20) auf eine vorbestimmte Werkstücktemperatur gebracht wird, bevor es dem Farbauftragswerk (32) zugeführt wird, wobei die vorbestimmte Werkstücktemperatur von der Tintentemperatur abhängt.

2. Verfahren nach Anspruch 1, **dadurch gekennzeichnet, dass** die Tintentemperatur und die vorbestimmte Werkstücktemperatur eine Differenz von höchstens 10 °C, vorzugsweise von höchstens 5°C, besonders bevorzugt höchstens 2°C aufweisen.

3. Verfahren nach Anspruch 1 oder 2, **dadurch gekennzeichnet, dass** die Tintentemperatur wenigstens 20°C, vorzugsweise wenigstens 25°C, besonders bevorzugt wenigstens 30 °C und höchstens 40 °C, bevorzugt höchstens 38 °C, besonders bevorzugt höchstens 35 °C beträgt.

4. Verfahren nach einem der vorstehenden Ansprüche, **dadurch gekennzeichnet, dass** die Digitaldruckanlage mehrere Farbauftragswerke (32) zum Aufbringen von Drucktinte verschiedener Farben aufweist, wobei die Tintentemperaturen benachbarter Farbauftragswerke (32) sich um höchstens 1,5 °C, bevorzugt höchstens 1,3 °C, besonders bevorzugt höchstens 1,0 °C unterscheiden.

5. Verfahren nach Anspruch 4, **dadurch gekennzeichnet, dass** die vorbestimmte Werkstücktemperatur von der Tintentemperatur des ersten Farbauftragswerkes (12) oder vom Durchschnitt aller Tintentemperaturen abhängt.

6. Verfahren nach einem der vorstehenden Ansprüche, **dadurch gekennzeichnet, dass** auf das Werkstück (2) wenigstens eine Grundierung aufgebracht wird, bevor das Werkstück (2) der Temperiereinrichtung (20) zugeführt wird, wobei vorzugsweise das Werkstück (2) nach dem Aufbringen der wenigstens einen Grundierung getrocknet wird, bevor es der Temperiereinrichtung (20) zugeführt wird.

7. Verfahren nach einem der vorstehenden Ansprüche, **dadurch gekennzeichnet, dass** das Werkstück (2) in der Temperiereinrichtung (20) auf die vorbestimmte Werkstücktemperatur abgekühlt wird.

8. Verfahren nach einem der vorstehenden Ansprüche, **dadurch gekennzeichnet, dass** das Werkstück (2) aussortiert wird bevor es dem wenigstens einen Farbauftragswerk (32) zugeführt wird, wenn wenigstens ein durch wenigstens einen Sensor gemessener Parameter nicht in einem vorbestimmten Wertebereich liegt, wobei das Werkstück (2) dann vorzugsweise eine Nachbehandlung unterzogen wird, um den wenigstens einen Parameter so zu beeinflussen, dass er nach der Nachbehandlung in dem vorbestimmten Wertebereich liegt.

9. Vorrichtung zum Durchführen eines Verfahren nach einem der vorstehenden Ansprüche, **dadurch gekennzeichnet, dass** die Vorrichtung eine Digitaldruckanlage mit wenigstens einem Farbauftragswerk (32), eine Temperiereinrichtung (20) und eine elektrische Steuerung aufweist, die eingerichtet ist, ein Verfahren nach einem der vorstehenden Ansprüche durchzuführen.

10. Vorrichtung nach Anspruch 9, **dadurch gekennzeichnet, dass** die Vorrichtung wenigstens ein Auftragswerk (16, 18) für eine Grundierung aufweist und/oder die Digitaldruckanlage mehrere Farbauftragswerke aufweist.

11. Vorrichtung nach Anspruch 9 oder 10, **dadurch gekennzeichnet, dass** die Vorrichtung wenigstens einen Trockner (14) aufweist, der in Prozessrichtung hinter wenigstens einem Farbauftragswerk (32) der Digitaldruckanlage angeordnet ist.

12. Vorrichtung nach Anspruch 11, **dadurch gekennzeichnet, dass** die Vorrichtung einen Trockner (14) für jedes Farbauftragswerk (32) und/oder für jedes Auftragswerk (16, 18) für eine Grundierung aufweist, wobei jeder Trockner (14) in Prozessrichtung hinter dem jeweiligen Auftragswerk (16, 18) angeordnet ist.

13. Vorrichtung nach einem der Ansprüche 9 bis 12, **dadurch gekennzeichnet, dass** die Temperiereinrichtung (20) wenigstens einen Temperatursensor zum Bestimmen einer aktuellen Werkstücktemperatur des Werkstückes (2) aufweist, der eingerichtet ist, Sensordaten an die elektrische Steuerung zu übermitteln.

14. Vorrichtung nach einem der Ansprüche 9 bis 13, **dadurch gekennzeichnet, dass** die Temperiereinrichtung (20) wenigstens ein Temperierelement, vorzugweise wenigstens ein Heizelement (24) und/oder wenigstens ein Kühlelement (26), aufweist, durch das die aktuelle Werkstücktemperatur des Werkstückes (2) beeinflussbar ist.

15. Vorrichtung nach Anspruch 14, **dadurch gekennzeichnet, dass** wenigstens ein Temperierelement eingerichtet ist, die aktuelle Werkstücktemperatur des Werkstückes (2) ortsaufgelöst zu beeinflussen.

16. Vorrichtung nach einem der Ansprüche 9 bis 15, **dadurch gekennzeichnet, dass** innerhalb der Temperiereinrichtung (20) die vorbestimmte Werkstücktemperatur herrscht und die elektrische Steuerung eingerichtet ist, das Werkstück (2) erst dann aus der Temperiereinrichtung (20) zu dem wenigstens einen Farbauftragswerk (32) zu leiten, wenn eine Differenz zwischen der aktuellen Werkstücktemperatur und der vorbestimmten Werkstücktemperatur kleiner als ein vorbestimmter Grenzwert ist.

17. Vorrichtung nach einem der Ansprüche 9 bis 16, **dadurch gekennzeichnet, dass** die Vorrichtung eine Sortiereinrichtung (28) aufweist, um ein Werkstück (2) auszusortieren bevor es dem wenigstens einen Farbauftragswerk (32) zugeführt wird.

## Claims

1. A method for printing onto a planar workpiece (2) by means of a digital printing facility comprising at least one ink application unit (32) for applying printing ink, wherein the printing ink has an ink temperature when applied to the workpiece (2), **characterised in that** the workpiece (2) is brought to a predetermined workpiece temperature in a temperature regulation device (20) before being fed to the ink application unit (32), the predetermined workpiece temperature depending on the ink temperature.

2. The method according to claim 1, **characterised in that** the ink temperature and the predetermined workpiece temperature have a difference of at most 10°C, preferably at most 5°C, particularly preferably at most 2°C.

3. The method according to claim 1 or 2, **characterised in that** the ink temperature is at least 20°C, preferably at least 25°C, particularly preferably at least 30°C, and at most 40°C, preferably at most 38°C, particularly preferably at most 35°C.

4. The method according to one of the preceding claims, **characterised in that** the digital printing facility comprises multiple ink application units (32) for applying printing ink in different colours, wherein the ink temperatures of adjacent ink application units (32) differ by at most 1.5°C, preferably at most 1.3°C, particularly preferably at most 1.0°C.

5. The method according to claim 4, **characterised in that** the predetermined workpiece temperature depends on the ink temperature of the first ink application unit (12) or on the average of all ink temperatures.

6. The method according to one of the preceding claims, **characterised in that** at least one primer coating is applied to the workpiece (2) before the workpiece (2) is fed to the temperature regulation device (20), wherein the workpiece (2) is preferably dried following application of the at least one primer coating before it is fed to the temperature regulation device (20).

7. The method according to one of the preceding claims, **characterised in that** the workpiece (2) is cooled in the temperature regulation device (20) to the predetermined workpiece temperature.

8. The method according to one of the preceding claims, **characterised in that** the workpiece (2) is screened out before being fed to the at least one ink application unit (32) if at least one parameter measured by at least one sensor does not lie within a predetermined range of values, wherein the workpiece (2) is then preferably subjected to a post-treatment in order to influence the at least one parameter in such a way that it lies within the predetermined range of values following post-treatment.

9. A device for carrying out a method according to one of the preceding claims, **characterised in that** the device comprises a digital printing facility with at least one ink application unit (32), a temperature regulation device (20) and an electric control unit, which is configured to carry out a method according to one of the preceding claims.

10. The device according to claim 9, **characterised in that** the device comprises at least one application unit (16, 18) for a primer coating and/or the digital printing device comprises multiple ink application units.

11. The device according to claim 9 or 10, **characterised in that** the device comprises at least one dryer (14), which is arranged downstream of at least one ink application unit (32) of the digital printing facility in the process direction.

12. The device according to claim 11, **characterised in that** the device comprises a dryer (14) for each ink application unit (32) and/or for each application unit (16, 18) for a primer coating, wherein each dryer (14) is arranged downstream of the respective application unit (16, 18) in the process direction.

13. The device according to one of the claims 9 to 12, **characterised in that** the temperature regulation device (20) comprises at least one temperature sensor for determining a current workpiece temperature of the workpiece (2), which is configured to transmit sensor data to the electric control unit.

14. The device according to one of the claims 9 to 13, **characterised in that** the temperature regulation device (20) comprises at least one temperature regulation element, preferably at least one heating element (24) and/or at least one cooling element (26), by means of which the current workpiece temperature of the workpiece (2) can be influenced.

15. The device according to claim 14, **characterised in that** at least one temperature regulation element is configured to influence the current workpiece temperature of the workpiece (2) in a spatially resolved manner.

16. The device according to one of the claims 9 to 15, **characterised in that**, within the temperature regulation device (20), the predetermined workpiece temperature prevails and the electric control unit is configured to only guide the workpiece (2) from the temperature regulation device (20) to the at least one ink application unit (32) when a difference between the current workpiece temperature and the predetermined workpiece temperature is smaller than a predetermined limit value.

17. The device according to one of the claims 9 to 16, **characterised in that** the device comprises a sorting device (28) for screening out a workpiece (2) before it is fed to the at least one ink application unit (32).

## Revendications

1. Procédé d'impression d'une pièce à œuvrer (2) en forme de plaque à l'aide d'une installation d'impression numérique qui comporte au moins une unité d'application d'encre (32) destinée à appliquer de l'encre d'impression, l'encre d'impression ayant une certaine température lorsqu'elle est appliquée sur la pièce à œuvrer (2),
**caractérisé en ce que** la pièce à œuvrer (2) est amenée à une température prédéterminée dans un moyen de régulation de température (20) avant d'être acheminée vers l'unité d'application d'encre (32), la température prédéterminée de la pièce à œuvrer dépendant de la température de l'encre.

2. Procédé selon la revendication 1,
**caractérisé en ce que** la température de l'encre et la température prédéterminée de la pièce à œuvrer présentent une différence de 10 °C au maximum, de préférence de 5 °C au maximum, de manière particulièrement préférée de 2 °C au maximum.

3. Procédé selon la revendication 1 ou 2,
**caractérisé en ce que** la température de l'encre est de 20 °C au minimum, de préférence de 25 °C au minimum, de manière particulièrement préférée de 30 °C au minimum et de 40 °C au maximum, de préférence de 38 °C au maximum, de manière particulièrement préférée de 35 °C au maximum.

4. Procédé selon l'une des revendications précédentes,
**caractérisé en ce que** l'installation d'impression numérique comporte plusieurs unités d'application d'encre (32) pour appliquer de l'encre d'impression de différentes couleurs, les températures d'encre d'unités d'application d'encre (32) voisines différant de 1,5 °C au maximum, de préférence de 1,3 °C au maximum, de manière particulièrement préférée de 1,0 °C au maximum.

5. Procédé selon la revendication 4,
**caractérisé en ce que** la température prédéterminée de la pièce à ouvrer dépend de la température de l'encre de la première unité d'application d'encre (12) ou de la moyenne de toutes les températures d'encre.

6. Procédé selon l'une des revendications précédentes,
**caractérisé en ce qu'**au moins une couche d'apprêt est appliquée sur la pièce à œuvrer (2) avant que la pièce à œuvrer (2) ne soit acheminée vers le moyen de régulation de température (20), de préférence, la pièce à œuvrer (2) étant séchée après l'application de ladite au moins une couche d'apprêt, avant d'être acheminée vers le moyen de régulation de température (20).

7. Procédé selon l'une des revendications précédentes,
**caractérisé en ce que** la pièce à œuvrer (2) est refroidie à la température prédéterminée dans le moyen de régulation de température (20).

8. Procédé selon l'une des revendications précédentes,
**caractérisé en ce que** la pièce à œuvrer (2), avant d'être acheminée vers ladite au moins une unité d'application d'encre (32), est mise à part si au moins un paramètre, mesuré par au moins un capteur, ne se situe pas dans une plage de valeurs prédéterminée, la pièce à œuvrer (2) étant alors de préférence soumise à un post-traitement afin d'influencer ledit au moins un paramètre de telle sorte qu'il se situe dans la plage de valeurs prédéterminée après le post-traitement.

9. Dispositif pour mettre en œuvre un procédé selon l'une des revendications précédentes,
**caractérisé en ce que** le dispositif comprend une installation d'impression numérique munie d'au moins une unité d'application d'encre (32), d'un moyen de régulation de température (20) et d'une commande électrique qui est conçue pour mettre en œuvre un procédé selon l'une des revendications précédentes.

10. Dispositif selon la revendication 9,
**caractérisé en ce que** le dispositif comprend au moins une unité d'application (16, 18) destinée à appliquer une couche d'apprêt, et/ou **en ce que** l'installation d'impression numérique comprend plusieurs unités d'application d'encre.

11. Dispositif selon la revendication 9 ou 10,
**caractérisé en ce que** le dispositif comprend au moins un séchoir (14) qui est disposé en aval d'au moins une unité d'application d'encre (32) de l'installation d'impression numérique dans le sens du processus.

12. Dispositif selon la revendication 11,
**caractérisé en ce que** le dispositif comprend un séchoir (14) pour chaque unité d'application d'encre (32) et/ou pour chaque unité d'application (16, 18) destinée à appliquer une couche d'apprêt, chaque séchoir (14) étant disposé en aval de l'unité d'application respective (16, 18) dans le sens du processus.

13. Dispositif selon l'une des revendications 9 à 12,
**caractérisé en ce que** le moyen de régulation de température (20) comprend au moins un capteur de température pour déterminer la température actuelle de la pièce à œuvrer (2), qui est conçu pour transmettre les données de capteur à la commande électrique.

14. Dispositif selon l'une des revendications 9 à 13,
**caractérisé en ce que** le moyen de régulation de température (20) comprend au moins un élément de régulation de température, de préférence au moins un élément de chauffage (24) et/ou au moins un élément de refroidissement (26), permettant d'influencer la température actuelle de la pièce à œuvrer (2).

15. Dispositif selon la revendication 14,
**caractérisé en ce qu'**au moins un élément de régulation de température est conçu pour influencer la température actuelle de la pièce à œuvrer (2) avec résolution spatiale.

16. Dispositif selon l'une des revendications 9 à 15,
**caractérisé en ce que** la température prédéterminée de la pièce à œuvrer règne à l'intérieur du moyen de régulation de température (20), et **en ce que** la commande électrique est conçue pour n'acheminer la pièce à œuvrer (2) depuis le moyen de régulation de température (20) vers ladite au moins une unité d'application d'encre (32) que lorsqu'une différence entre la température actuelle de la pièce à œuvrer et la température prédéterminée de la pièce à œuvrer est inférieure à une valeur limite prédéterminée.

17. Dispositif selon l'une des revendications 9 à 16,
**caractérisé en ce que** le dispositif comprend un moyen de tri (28) pour mettre à part une pièce à œuvrer (2) avant qu'elle ne soit acheminée vers ladite au moins une unité d'application d'encre (32).
